# FASCICULE DE BREVET EUROPEEN

(11) **EP 0 950 791 B1**
(45) Date de publication et mention de la délivrance du brevet: **25.05.2005**
(21) Numéro de dépôt: 99390003.4
(22) Date de dépôt: 19.03.1999
(51) Int. Cl.: E06B 3/58, E06B 7/30, E06B 5/16

(54) **Châssis d'oculus, oculus et procédé de montage**
Rundfensterrahmen, das Fenster und sein Montageverfahren
Round window frame, the window and its assembly method

(30) Priorité: 10.04.1998 FR 9804551
(43) Date de publication de la demande: 20.10.1999
(73) Titulaire: Formes Alu, Société Anonyme, 31100 Toulouse (FR)
(72) Inventeur: Zago, Michel, 31320 Vieille Toulouse (FR)
(74) Mandataire: Cabinet BARRE LAFORGUE & associés

(56) Documents cités:
- WO-A-97/26179
- GB-A- 2 274 480
- US-A- 1 977 788
- US-A- 2 834 997
- US-A- 2 996 767
- US-A- 4 523 408
- US-A- 4 550 542

## Description

L'invention concerne un châssis d'oculus destiné au montage d'un vitrage dans une ouverture ménagée à travers une paroi. L'invention s'étend également à l'oculus comprenant un tel châssis et à son procédé de montage.

Dans toute la présente demande, on désigne par "oculus", toute fenêtre à vitrage, de forme périphérique exempte d'angles vifs et de dimension maximale hors tout inférieure à 1 mètre. Le terme "axial" et ses dérivés sont utilisés en référence à la direction perpendiculaire au plan général de l'ouverture et du vitrage, et le terme "radial" et ses dérivés sont utilisés pour désigner les directions perpendiculaires à la direction axiale.

Un oculus peut être de forme au moins sensiblement circulaire, c'est à dire adapté pour le montage d'un vitrage au moins sensiblement rond dans une ouverture au moins sensiblement circulaire (hublot), ou rectangulaire ou carré (à coins arrondis), ou autre.

Les châssis d'oculus connus sont constitués d'un ou plusieurs profilés métalliques cintrés et/ou roulés de façon à définir d'une part une gorge périphérique extérieure en U dans laquelle la bordure de la paroi délimitant l'ouverture est insérée, et d'autre part une gorge périphérique intérieure en U, formée en général avec une parclose circulaire rapportée, recevant la bordure périphérique du vitrage. Les deux extrémités du profilé cintré et/ou roulé sont soudées l'une à l'autre, ou reliées par l'intermédiaire d'un dispositif d'écartement permettant le serrage radial du châssis dans l'ouverture.

Ces châssis d'oculus connus présentent plusieurs inconvénients. Ils ne permettent pas d'équiper des ouvertures de petites dimensions et/ou présentant des faibles rayons de courbures. Il n'est pas possible non plus de réaliser des sections de profilés de formes complexes pour procurer un aspect esthétique original. Ils n'offrent pas de possibilités d'ajustement, sur le chantier, selon l'épaisseur de la paroi et celle du vitrage à monter. Ils offrent une résistance relativement médiocre, notamment compte tenu de la quantité de matière utilisée. Les châssis d'oculus montés dans l'ouverture par écartement des extrémités du profilé n'offrent qu'une fixation médiocre par rapport à la paroi. A l'inverse, les châssis d'oculus fixés à la paroi grâce à des boulons ou des vis pénétrant dans l'épaisseur de la paroi, régulièrement répartis à la périphérie du châssis, sont longs et compliqués à monter.

Ainsi, WO-97.26179 décrit une fenêtre de bateau procurant une isolation thermique accrue, comprenant un flasque avant, un flasque arrière et un flasque intermédiaire, des cales d'épaisseur et d'isolation thermique, et des vis serrant axialement ces élément ensemble les uns sur les autres.

Afin de faciliter le montage, il est prévu un prémontage par vis des flasques avant et intermédiaire avec le vitrage interposé et serré entre leurs portées internes d'appui. L'ensemble ainsi prémonté est placé dans l'ouverture de la paroi et fixé par vis au flasque arrière de manière à serrer la bordure de la paroi entre les portées externes d'appui des flasques avant et arrière.

L'invention vise à proposer un châssis d'oculus qui puisse être réalisé avec de très petites dimensions -notamment avec un diamètre maximal hors tout compris entre 100 mm et 1 000 mm-, qui puisse présenter des formes esthétiques originales, et dont le montage par rapport à la paroi soit extrêmement simple et d'une grande solidité.

Plus particulièrement, l'invention vise à proposer un châssis d'oculus qui puisse aisément être adapté à toutes épaisseurs de paroi et de vitrage, sur le chantier.

L'invention vise en outre à proposer un châssis d'oculus de faible prix de revient.

Pour ce faire, l'invention concerne un châssis d'oculus conforme à la revendication 1.

Avantageusement et selon l'invention, les moyens de serrage axial du flasque arrière sont des moyens de serrage axial du flasque arrière et du flasque intermédiaire l'un sur l'autre.

Par cadre "continu sans fin" on désigne un cadre s'étendant continûment, refermé sur lui même sans jonction ni soudure.

Il est à noter également que l'on désigne par «vitrage», de façon générale, un dispositif comprenant au moins une vitre. Ainsi, un vitrage peut être constitué d'une seule vitre ou, au contraire, d'une pluralité de vitres (vitrage multiple). Le vitrage est de préférence de type fixe, les portées internes d'appui du flasque avant et du flasque intermédiaire venant directement au contact de la bordure périphérique d'une vitre ou d'un flanc d'un profilé de liaison de vitrage multiple. Rien n'empêche néanmoins de prévoir que le vitrage soit du type ouvrant c'est à dire incorpore lui même un cadre et un mécanisme d'ouverture/fermeture de la (des) vitre(s) par rapport à ce cadre.

Le châssis d'oculus selon l'invention peut présenter toutes formes et dimensions, y compris des formes complexes, est extrêmement robuste et son montage est simple et permet d'obtenir une fixation rigide à la paroi. Il s'adapte facilement à toutes épaisseurs et à toutes natures de parois et peut recevoir une grande variété de vitrages.

Par ailleurs, avantageusement, un châssis selon l'invention comprend des couronnes en acier résistant aux très hautes températures assemblées l'une à l'autre et adaptées pour s'étendre de chaque côté de la paroi et de chaque côté de la bordure périphérique du vitrage, de façon à maintenir le vitrage en place dans l'ouverture en cas de défaillance ou de disparition des flasques.

L'invention s'étend également à un oculus caractérisé en ce qu'il comprend un châssis selon l'invention. Avantageusement et selon l'invention, cet oculus présente un diamètre hors tout maximal compris entre 100 mm et 1 000 mm. L'oculus selon l'invention comprend en outre un vitrage simple ou multiple, fixe ou ouvrant.

L'invention s'étend également au procédé de montage d'un oculus dans une ouverture ménagée à travers une paroi, caractérisé en ce que :
- on choisit un châssis d'oculus selon l'invention de formes et dimensions adaptées à celle de l'ouverture à garnir,
- on choisit un vitrage de formes et dimensions adaptées à celles du châssis d'oculus,
- on serre axialement le vitrage entre le flasque intermédiaire et le flasque avant, grâce aux moyens de serrage axial du flasque intermédiaire et du flasque avant,
- on insère le vitrage et le flasque intermédiaire dans l'ouverture du côté avant jusqu'à ce que la portée externe d'appui du flasque avant vienne au contact de la bordure de la paroi,
- on place et on serre axialement ensuite le flasque arrière grâce aux moyens de serrage axial du flasque arrière distincts des moyens de serrage axial du flasque intermédiaire et du flasque avant.

D'autres avantages, buts et caractéristiques de l'invention apparaîtront à la lecture de la description suivante qui se réfèrent aux figures annexées dans lesquels :
· la figure 1 est une vue schématique en coupe selon un plan axial d'un oculus selon l'invention,
· les figures 2 et 3 sont des vues schématiques de face partiellement arrachées du côté avant et, respectivement, du côté arrière d'un oculus selon l'invention,
· les figures 4 et 5 sont des vues schématiques en coupe de détail selon les lignes IV et, respectivement, V de la figure 2,
· la figure 6 est une vue schématique en perspective éclatée d'un oculus selon l'invention.
· la figure 7 est une vue schématique de face partiellement arrachée du côté avant d'un oculus selon une variante de l'invention,
· les figures 8 et 9 sont des vues schématiques en coupe de détail selon les lignes VIII et, respectivement, IX de la figure 7.

Le châssis d'oculus représenté sur les figures comprend trois flasques de montage 1, 2, 3. Chaque flasque de montage est constitué d'une seule pièce moulée rigide métallique issue de fonderie, par exemple en aluminium, en forme de cadre continu sans fin adapté à la forme d'une ouverture et d'un vitrage 4 monté dans cette ouverture grâce au châssis. Dans l'exemple représenté, l'ouverture à équiper, le vitrage 4, et chacun des flasques de montage 1, 2, 3 présentent une forme globalement circulaire. Le vitrage 4 représenté est une vitre simple fixe, mais peut tout aussi bien être formé, en variante non représentée, d'un vitrage multiple, et/ou incorporer des moyens d'ouverture par rapport à un cadre, c'est-à-dire être formé d'un vitrage ouvrant.

Le châssis est destiné à équiper l'ouverture ménagée dans une paroi 5 présentant un côté avant 6 (en général situé à l'extérieur d'un bâtiment ou d'une pièce fermée par la paroi 5) et un côté arrière 7 (en général le côté intérieur d'un bâtiment ou d'une pièce fermée par la paroi 5). L'ouverture est délimitée par un chant 11 de paroi 5 qui présente, à partir de ce chant 11, une bordure 9 du côté avant et une bordure 18 du côté arrière.

Le châssis comprend un flasque avant 1 de montage comprenant une couronne périphérique extérieure 8 adaptée pour s'étendre radialement au-delà de l'ouverture, en regard de la bordure 9 de la paroi 5 qui délimite l'ouverture du côté avant. La couronne périphérique extérieure 8 du flasque avant 1 définit ainsi une portée externe d'appui 10 en forme de couronne s'étendant selon un plan radial. La portée externe d'appui 10 est orientée vers l'arrière et adaptée pour s'étendre radialement sur le côté avant 6 de la paroi 5.

Par ailleurs, le flasque avant 1 définit une porté interne d'appui 12 orientée vers l'arrière et adaptée pour s'étendre radialement sur le côté avant 13 de la bordure périphérique 14 du vitrage 4. Cette portée interne d'appui 12 est en forme générale de couronne, s'étend selon un plan radial, et comprend une gorge 15 de réception d'un joint d'étanchéité torique 16, ménagée en creux selon la direction axiale vers l'avant dans cette portée interne d'appui 12.

La portée interne d'appui 12 et la portée externe d'appui 10 du flasque avant 1 sont décalées axialement l'une de l'autre d'une distance correspondant au retrait que l'on souhaite donner au vitrage 4 par rapport au côté avant 6 de la paroi 5.

Le châssis comprend également un flasque arrière 2 de montage qui comprend une couronne périphérique extérieure 17 s'étendant radialement au-delà de l'ouverture et en regard de la bordure périphérique 18 du côté arrière 7 de la paroi 5 en définissant une portée externe d'appui 19 en forme de couronne s'étendant selon un plan radial. La portée externe d'appui 19 est orientée vers l'avant et adaptée pour s'étendre radialement sur le côté arrière 7 de la paroi 5. La portée externe d'appui 19 du flasque arrière 2 et la portée externe d'appui 10 du flasque avant 1 sont au moins sensiblement de mêmes dimensions radiales, et sont adaptées pour définir entre elles une gorge en U de réception de la bordure 9, 18 de la paroi 5 délimitant l'ouverture.

Le châssis selon l'invention comprend également un flasque intermédiaire 3 de montage qui définit une portée interne d'appui 21 orientée vers l'avant et adaptée pour s'étendre radialement sur le côté arrière 22 de la bordure périphérique 14 du vitrage 4. Cette portée interne d'appui 21 est également en forme de couronne, s'étend selon un plan radial, et présente une gorge 24 de réception d'un joint torique d'étanchéité 25, ménagée en creux selon la direction axiale vers l'arrière dans cette portée interne d'appui 21.

Le flasque intermédiaire 3 présente un encombrement radial inférieur ou égal à celui de l'ouverture, ce flasque intermédiaire 3 pouvant passer et se déplacer axialement dans l'ouverture. Ainsi, le diamètre externe hors tout du flasque intermédiaire 3 est légèrement plus petit que le diamètre de l'ouverture de la paroi 5.

Le flasque intermédiaire 3 est assemblé avec le flasque avant 1 grâce à quatre boulons 26 régulièrement répartis angulairement et traversant des perçages 27, 28 en regard ménagés 27 à travers le flasque avant 1, et 28 à travers le flasque intermédiaire 3. Pour chaque boulon 26, le flasque avant 1 comprend, du côté avant, un logement 29 de réception de la tête d'une vis 26a de boulon, ce logement 29 formant l'extrémité du perçage 27. Pour chaque boulon 26, le flasque intermédiaire 3 comprend un logement 30 de réception d'un écrou 26b, ce logement 30 formant l'extrémité opposée du perçage 28. De préférence, ce logement 30 est adapté pour recevoir un écrou 26b hexagonal en empêchant sa rotation. Les perçages 27, 28 et les boulons 26 s'étendent parallèlement à la direction axiale et sont disposés autour et à l'extérieur radialement des portées internes d'appui 12, 21, et à l'intérieur radialement des portées externes d'appui 10, 19 et de l'ouverture. Les boulons 26 permettent donc le serrage axial du flasque intermédiaire 3 et du flasque avant 1, un vitrage 4 étant interposé et serré entre les portées internes d'appui 12, 21. Les boulons 26 sont accessibles du côté du flasque avant 1, c'est-à-dire du côté avant 6 de la paroi 5.

Le flasque avant 1 comprend un évidement 31 s'étendant autour de la portée interne d'appui 12 et axialement vers l'avant à partir de cette portée interne d'appui 12 pour définir une face cylindrique 32 orientée vers l'intérieur vers le vitrage 4. De même, le flasque intermédiaire 3 comprend un évidement 33 s'étendant autour de la portée d'appui 21 et axialement vers l'arrière à partir de cette portée interne d'appui 21 pour définir une face cylindrique 34 orientée vers l'intérieur vers le vitrage 4. Les deux évidements 31, 33 sont adaptés pour définir entre eux un logement 35 de réception d'une cale cylindrique 36 de maintien périphérique radial du vitrage 4, cette cale cylindrique 36 venant sur sa face externe en appui contre les faces cylindriques 32, 34 et sur sa face interne en appui contre le chant périphérique externe 37 du vitrage 4. La cale cylindrique 36 s'étend continûment en regard du chant 37 périphérique externe du vitrage 4. Elle s'étend aussi axialement dans les logements 31, 33 et présente des fentes (figure 6) pour le passage de nervures de rigidification s'étendant axialement dans les logements 31, 33 au voisinage des boulons 38 (figure 2). L'épaisseur de la cale cylindrique 36 est déterminée, selon le diamètre du vitrage 4 utilisé, pour que ce dernier soit maintenu en place et centré par rapport au flasque avant 1 et au flasque intermédiaire 3, le chant périphérique externe 37 du vitrage 4 venant en appui contre la face interne de la cale cylindrique 36.

Avantageusement, le flasque avant 1 et le flasque intermédiaire 3 comportent des bossages 45, 46 s'étendant en saillie axialement par rapport à leurs faces en regard, de formes conjuguées, de façon à s'emboîter les uns dans les autres, et adaptés pour assurer un blocage en rotation et un positionnement angulaire approprié des flasques 1, 3 l'un par rapport à l'autre, et faciliter le montage des boulons 26. Il est à noter en outre que ces bossages 45, 46 s'étendent autour des évidements 31, 33 et se complètent tout autour de la cale cylindrique 36, de sorte qu'ils assurent aussi un maintien radial de la cale 36 et du vitrage 4 dans l'interstice entre les flasques avant 1 et intermédiaire 3. En variante non représentée, des échancrures peuvent aussi être ménagées en creux dans un flasque 3, 1 axialement pour recevoir les bossages 45, 46 de l'autre flasque 1, 3.

Le flasque arrière 2 est en forme générale de couronne circulaire et son diamètre interne hors tout est supérieur ou égal à celui d'une portion cylindrique arrière 20 du flasque intermédiaire 3, de sorte que ce flasque arrière 2 peut être engagé autour de cette portion cylindrique arrière 20 du flasque intermédiaire 3. En outre, le flasque arrière 2 comprend une portion cylindrique interne avant 23 adaptée pour s'étendre entre la portion cylindrique arrière 20 du flasque intermédiaire 3 et le chant 11 de la paroi 5 délimitant l'ouverture. Le flasque arrière 2 est assemblé et serré axialement sur le flasque intermédiaire 3 grâce à quatre boulons 38 régulièrement répartis angulairement tout autour du flasque arrière 2, en étant décalés angulairement des boulons 26 d'assemblage et de serrage axial du flasque intermédiaire 3 sur le flasque avant 1.

Chacun des boulons 38 d'assemblage du flasque arrière 2 sur le flasque intermédiaire 3 comprend une vis 38a et un écrou 38b. Pour chaque boulon 38, le flasque arrière 2 comprend un perçage 39 traversant son épaisseur (à travers la portion cylindrique interne avant 23) et s'étendant parallèlement à la direction axiale. De même, un perçage 40 est ménagé parallèlement à la direction axiale à travers le flasque intermédiaire 3 et en regard du perçage 39 du flasque arrière 2, de sorte que la vis 38a du boulon 38 traverse ces deux perçages 39, 40. Le perçage 39 du flasque arrière 2 est doté d'un logement 41 de réception de la tête de la vis 38a, du côté arrière. Le perçage 40 du flasque intermédiaire 3 est doté d'un logement de réception de l'écrou 38b du côté opposé, et ce logement 42 a une forme -notamment hexagonale- adaptée pour bloquer l'écrou 38b en rotation. Les perçages 39, 40 et les boulons 38 s'étendent parallèlement à la direction axiale et sont disposés autour et à l'extérieur radialement des portées internes d'appui 12, 21, et à l'intérieur radialement des portées externes d'appui 10, 19 et de l'ouverture. En serrant les boulons 38, on assemble le flasque arrière 2 sur le flasque intermédiaire 3 et on serre axialement les portées externes d'appui 10 du flasque avant 1 et 19 du flasque arrière 2, l'une vers l'autre et sur la bordure 9, 18 de la paroi 5. Les boulons 38 sont accessibles du côté du flasque arrière 2, c'est-à-dire du côté arrière 7 de la paroi 5.

Dans une variante non représentée, le flasque intermédiaire 3 et le flasque arrière 2 peuvent aussi comporter des bossages et/ou des échancrures s'étendant radialement par rapport à leurs portions 20, 23 en regard, de formes conjuguées de façon à s'emboîter les uns dans les autres et adaptés pour assurer un blocage en rotation et un positionnement angulaire approprié des flasques 2, 3 l'un par rapport à l'autre, et faciliter le montage des boulons 38.

Les boulons 26 forment des premiers moyens de serrage axial qui sont des moyens de serrage axial du flasque intermédiaire 3 et du flasque avant 1 l'un sur l'autre du type vis/écrous accessibles du côté avant 6. Les boulons 38 forment des deuxièmes moyens de serrage axial qui sont des moyens de serrage axial du flasque arrière 2 et du flasque intermédiaire 3 l'un sur l'autre du type vis/écrous accessibles du côté arrière 7, et qui sont distincts des moyens 26 de serrage axial du flasque intermédiaire 3 et du flasque avant 1. Comme on le voit (figures 2 et 3), les têtes des vis 26a et 38a de ces boulons sont accessibles de l'extérieur du châssis. En outre, ces différents moyens 26, 38 de serrage axial et d'assemblage du châssis sont disposés à l'intérieur de l'ouverture ménagée à travers la paroi 5, c'est-à-dire n'interfèrent pas avec la paroi 5 et ne pénètrent pas à l'intérieur de la paroi 5. Le châssis selon l'invention est donc exempt d'organe de fixation pénétrant dans la paroi 5. De la sorte, le châssis selon l'invention peut être posé sur toutes sortes de parois 5, et il n'est pas nécessaire de ménager des perçages au préalable dans la paroi 5.

Par ailleurs, le vitrage 4 étant rond, il est à noter que chaque flasque de montage 1, 2, 3 est en forme générale de couronne circulaire. D'autres formes non circulaires sont possibles.

Les positions des boulons 26 de serrage axial du flasque intermédiaire 3 sur le flasque avant 1 sont décalées angulairement, par exemple d'environ 45° par rapport aux positions des boulons 38 de serrage axial du flasque arrière 2 sur le flasque intermédiaire 3. Le flasque avant 1 définit un évidement 43 permettant le passage de l'extrémité libre de la vis 38a des boulons de serrage axial du flasque arrière 2 sur le flasque intermédiaire 3. De même, un espace 44 est ménagé en regard de l'extrémité libre des vis 26a de serrage axial du flasque intermédiaire 3 et du flasque avant 1, et le flasque arrière 2 peut présenter un évidement facilitant le passage de l'extrémité libre des vis 26a si nécessaire.

Chacun des flasques 1, 2, 3, peut être fabriqué par moulage et, en particulier, être issu de fonderie, en alliage métallique.

Le châssis selon l'invention permet de monter un oculus dans une ouverture ménagée à travers une paroi 5 de façon extrêmement simple. Pour ce faire, on choisit un châssis d'oculus de formes et dimensions adaptées à celle de l'ouverture à équiper. On choisit un vitrage 4 de formes et dimensions adaptées à celles du châssis d'oculus. On serre axialement le vitrage 4 entre le flasque avant 1 et le flasque intermédiaire 3 grâce aux boulons 26, après avoir inséré des joints toriques d'étanchéité 16, 25 dans les gorges 15, 24 correspondantes. On place ensuite ce montage dans l'ouverture en insérant le vitrage 4 et le flasque intermédiaire 3 dans l'ouverture du côté avant de la paroi 5 jusqu'à ce que la portée externe d'appui 10 du flasque avant 1 vienne au contact de la bordure 9 du côté avant de la paroi 5. On place ensuite le flasque arrière 2 autour de la portion cylindrique arrière 20 du flasque intermédiaire 3, puis on serre le flasque arrière 2 sur le flasque intermédiaire 3 grâce aux boulons 38. Ce faisant, la paroi 5 est pincée entre les portées externes d'appui 10, 19 et l'oculus est fixé rigidement à la paroi 5.

Lorsque l'on place le vitrage 4 entre le flasque avant 1 et le flasque intermédiaire 3, on choisit au préalable une cale cylindrique 36 d'épaisseur appropriée que l'on place dans les évidements 31, 33. Une telle cale cylindrique 36 est par exemple formée d'une matière plastique rigide.

Dans la variante de réalisation représentée figures 7 à 9, la cale cylindrique 36 est remplacée par deux couronnes périphériques 47, 48 en acier résistant aux très hautes températures -notamment au feu-, à savoir une couronne avant 47 et une couronne arrière 48. La couronne avant 47 s'étend radialement entre la portée externe d'appui 10 du flasque avant 1 et le côté avant 6 de la paroi 5, puis vers l'arrière le long d'une partie du chant 11 de la paroi 5 délimitant l'ouverture, puis radialement entre le flasque avant 1 et le flasque intermédiaire 3, puis radialement entre la portée interne d'appui 12 du flasque avant 1 et le côté avant 13 de la bordure périphérique 14 du vitrage 4. La couronne arrière 48 s'étend radialement entre la portée externe d'appui 19 du flasque arrière 2 et le côté arrière 7 de la paroi 5, puis vers l'avant le long d'une partie du chant 11 de la paroi 5 délimitant l'ouverture jusqu'à rejoindre la couronne avant 47, puis radialement au contact de la couronne avant 46 entre le flasque avant 1 et le flasque intermédiaire 3, puis vers l'arrière le long du chant périphérique externe 37 du vitrage 4, puis à nouveau radialement entre la portée interne d'appui 21 du flasque intermédiaire 3 et le côté arrière 22 de la bordure périphérique 14 du vitrage 4. Les boulons 26 de serrage axial du flasque intermédiaire 3 et du flasque avant 1 traversent des lumières ménagées dans les couronnes 47, 48 à cet effet. Les couronnes 47, 48 sont assemblées et serrées l'une sur l'autre grâce à des boulons 50 traversant des lumières en regard des deux couronnes 47, 48. Les boulons 50 sont disposés entre le flasque avant 1 et le flasque intermédiaire 3 dans lesquels des logements sont ménagés en creux pour le passage de ces boulons 50. Les boulons 50 de serrage des couronnes 47, 48 sont répartis angulairement et décalés angulairement (figure 7) par rapport aux positions des boulons 26 de serrage axial du flasque avant 1 et du flasque intermédiaire 3, et également de préférence par rapport aux positions des boulons 38 de serrage axial du flasque arrière 2 et du flasque intermédiaire 3. Les boulons 50 serrent les couronnes 47, 48 dans leur partie s'étendant entre le chant périphérique externe 37 du vitrage 4 et le chant 11 de la paroi 5 délimitant l'ouverture. Ces deux couronnes 47, 48 pincent ainsi entre elles d'une part la paroi 5 et d'autre part le vitrage 4. De la sorte, elles maintiennent le vitrage 4 en place dans l'ouverture de la paroi 5 qui reste obturée même dans le cas où les flasques 1, 2 et 3 ont disparu, ou n'assurent plus leur fonction, notamment suite à une fusion sous l'effet d'une forte chaleur. Les couronnes 47, 48 constituent ainsi une sécurité en cas d'incendie empêchant tout appel d'air à travers l'ouverture. Les couronnes 47, 48 peuvent être conformées (déformées au montage et/ou embouties) pour passer entre les bossages 45, 46 de repérage angulaire entre les flasque 1, 3 si ceux-ci sont prévus. Néanmoins, de tels bossages peuvent être omis puisque les couronnes 47, 48 facilitent le positionnement angulaire des flasques 1, 2.

Pour le montage du châssis conforme à cette variante de l'invention, on met tout d'abord en place le vitrage 4 dans l'ouverture en le pinçant entre les deux couronnes 47, 48 que l'on serre avec les boulons 50. On monte ensuite le flasque avant 1 et le flasque intermédiaire 3 en les serrant grâce aux boulons 26. Puis on monte et on serre grâce aux boulons 38 le flasque arrière 2 sur le flasque intermédiaire 3.

Bien qu'ils ne soient plus nécessaires, les évidements 31, 33 des flasques 1, 3 sont conservés dans la mesure où la variante des figures 7 à 9 peut être considérée comme une option de protection renforcée contre le feu par rapport à celle des figures 1 à 6. Il n'est ainsi pas nécessaire de concevoir des flasques 1, 2, 3 différents et des moules différents pour chacune des variantes. Comme on le voit, le châssis selon l'invention est ainsi compatible avec l'incorporation de couronnes 47, 48 de sécurité anti-feu, et peut être rapporté sur de telles couronnes 47, 48 aisément.

L'invention peut faire l'objet de multiples autres variantes par rapport aux modes de réalisation décrits et représentés. En particulier, la forme générale de l'ouverture du châssis et du vitrage 4 n'est pas nécessairement circulaire. En outre, le châssis selon l'invention peut comprendre plus de trois flasques de montage. Par exemple, le flasque avant 1 peut être lui même scindé en deux flasques dont l'un définit la portée externe d'appui 10 sur la paroi 5, tandis que l'autre définit la portée interne d'appui 12 sur le vitrage 4, à la façon du flasque arrière 2 et du flasque intermédiaire 3. Dans ce cas, d'autres moyens de serrage axial seront prévus de façon semblable. En outre, des moyens d'étanchéité peuvent également être prévus entre les portées externes d'appui 10, 19 et les bordures 9, 18 en regard de la paroi 5. Egalement, des moyens d'étanchéité peuvent être prévus entre le flasque arrière 2 et le flasque intermédiaire 3. Ainsi, le châssis d'oculus selon l'invention peut être réalisé sous forme intégralement étanche. Dans ce cas, il est préférable d'obturer les logements 29, 41 de réception des têtes de vis 26a, 38a par des bouchons étanches.

Les différents flasques 1, 2, 3 de montage du châssis selon l'invention peuvent présenter des formes différentes de celles représentées sur les figures, et ces formes peuvent être complexes. Ils peuvent être réalisés en tout matériau rigide pouvant être formé par moulage, notamment en alliage métallique ou en matière synthétique thermoplastique ou thermodurcissable. Le châssis d'oculus selon l'invention peut présenter des dimensions très petites, notamment un diamètre général compris entre 100 mm et 1 000 mm. Il est extrêmement peu coûteux à fabriquer et simple à poser.

## Revendications

1. Châssis d'oculus destiné au montage d'un vitrage (4) dans une ouverture ménagée à travers une paroi (5), comportant:
- au moins trois flasques (1, 2, 3) de montage constitués chacun d'une seule pièce moulée en forme de cadre continu sans fin adapté à la forme de l'ouverture et du vitrage (4), comprenant:
. un flasque, dit flasque avant (1), comprenant une portée externe d'appui (10) sur un côté, dit côté avant (6), de la paroi (5), et une portée interne d'appui (12) sur le côté avant (13) de la périphérie (14) du vitrage (4),
. un flasque, dit flasque arrière (2) comprenant une portée externe d'appui (19) sur un côté, dit côté arrière (7), de la paroi (5) opposé au côté avant (6),
. un flasque, dit flasque intermédiaire (3), comprenant une portée interne d'appui (21) sur le côté arrière (22) de la périphérie (14) du vitrage (4), et présentant un encombrement radial inférieur ou égal à celui de l'ouverture, ce flasque intermédiaire (3) pouvant passer et se déplacer axialement dans l'ouverture,
- des moyens (26, 38) de serrage axial des flasques (1, 2, 3) avec un vitrage (4) interposé entre les portées internes d'appui (12, 21) du flasque avant (1) et du flasque intermédiaire (3), et avec la bordure (9, 18) de la paroi (5) s'étendant autour de l'ouverture qui est interposée et serrée entre la portée externe d'appui (19) du flasque arrière (2) et la portée externe d'appui (10) du flasque avant (1), leslits moyens (26, 38) de serrage axial comprenant :
. des premiers moyens (26) de serrage axial du flaque intermédiaire (3) et du flasque avant (1) l'un sur l'autre avec un vitrage (4) interposé et serré entre leurs portées internes d'appui (12, 21), avec un jeu axial entre ces flasques (3,1) au niveau des moyens de serrage,
. des deuxièmes moyens (38) de serrage axial du flasque arrière (2) distincts des premiers moyens (26) de serrage axial du flasque intermédiaire (3) et du flasque avant (1), ces deuxièmes moyens (38) de serrage axial du flasque arrière étant adaptés pour serrer axialement l'une par rapport à l'autre la portée externe d'appui (19) du flasque arrière (2) et la portée externe d'appui (10) du flasque avant (1), la bordure (9, 18) de la paroi (5) s'étendant autour de l'ouverture étant interposée et serrée entre elles.

2. Châssis selon la revendication 1, **caractérisé en ce que** les deuxièmes moyens (38) de serrage axial du flasque arrière (2) sont des moyens de serrage axial du flasque arrière (2) et du flasque intermédiaire (3) l'un sur l'autre.

3. Châssis selon l'une des revendications 1 et 2, **caractérisé en ce que** les premiers moyens (26) de serrage axial du flasque intermédiaire (3) et du flasque avant (1) sont du type vis/écrous.

4. Châssis selon l'une des revendications 1 à 3, **caractérisé en ce que** les deuxièmes moyens (38) de serrage axial du flasque arrière (2) sont du type vis/écrous et sont décalés angulairement des moyens (26) de serrage axial du flasque intermédiaire (3) et du flasque avant (1).

5. Châssis selon l'une des revendications 1 à 4, **caractérisé en ce que** les moyens (26, 38) de serrage axial et d'assemblage du châssis n'interfèrent pas avec la paroi (5) et ne pénètrent pas à l'intérieur de la paroi (5) et **en ce qu'**il est exempt d'organe de fixation pénétrant dans la paroi (5).

6. Châssis selon l'une des revendications 1 à 5, **caractérisé en ce que** le flasque avant (1) et le flasque intermédiaire (3) comprennent, à l'extérieur de leur portée interne d'appui (12, 21), un évidement (31, 33), les deux évidements (31, 33) étant adaptés pour définir entre eux un logement (35) de réception d'une cale cylindrique (36) de maintien périphérique radial du vitrage (4).

7. Châssis selon l'une des revendications 1 à 6 pour le montage d'un vitrage (4) rond dans une ouverture circulaire, **caractérisé en ce que** chaque flasque (1, 2, 3) de montage est en forme générale de couronne circulaire.

8. Châssis selon l'une des revendications 1 à 7, **caractérisé en ce qu'**il comprend des couronnes (47, 48) en acier résistant aux très hautes températures assemblées l'une à l'autre et adaptées pour s'étendre de chaque côté de la paroi (5) et de chaque côté de la bordure périphérique (14) du vitrage (4), de façon à maintenir le vitrage (4) en place dans l'ouverture en cas de défaillance ou de disparition des flasques (1, 2, 3).

9. Châssis selon l'une des revendications 1 à 8 **caractérisé en ce qu'**il comporte des moyens (45, 46) adaptés pour assurer un blocage en rotation et un positionnement angulaire approprié des flasques intermédiaires (3) et avant (1) l'un par rapport à l'autre.

10. Châssis selon l'une des revendications 1 à 9 **caractérisé en ce qu'**il comporte des moyens adaptés pour assurer un blocage en rotation et un positionnement angulaire approprié des flasques arrière (2) et intermédiaire (3) l'un par rapport à l'autre.

11. Châssis selon l'une des revendications 1 à 10 **caractérisé en ce que** les deuxièmes moyens (38) de serrage axial serrent le flasque arrière (2) avec un jeu axial par rapport au flasque avant (1).

12. Oculus **caractérisé en ce qu'**il comprend un châssis selon l'une des revendications 1 à 11.

13. Oculus selon la revendication 9, **caractérisé en ce qu'**il présente un diamètre hors tout maximal compris entre 100 mm et 1 000 mm.

14. Procédé de montage d'un oculus dans une ouverture ménagée à travers une paroi (5), **caractérisé en ce que** :
- on choisit un châssis d'oculus selon l'une des revendications 1 à 11 de formes et dimensions adaptées à celles de l'ouverture,
- on choisit un vitrage (4) de formes et dimensions adaptées à celles du châssis d'oculus,
- on serre axialement le vitrage (4) entre le flasque intermédiaire (3) et le flasque avant (1), grâce aux premiers moyens (26) de serrage axial du flasque intermédiaire (3) et du flasque avant (1),
- on insère le vitrage (4) et le flasque intermédiaire (3) dans l'ouverture du côté avant jusqu'à ce que la portée externe d'appui (10) du flasque avant (1) vienne au contact de la bordure (9) de la paroi (5),
- on place et on serre axialement ensuite le flasque arrière (2) grâce aux deuxièmes moyens (38) de serrage axial du flasque arrière (2) distincts des moyens (26) de serrage axial du flasque intermédiaire (3) et du flasque avant (1).

## Patentansprüche

1. Rundfensterrahmen für die Montage einer Verglasung (4) in einer Öffnung in einer Wand (5), der Folgendes umfasst:
- wenigstens drei Montageflansche (1, 2, 3), die jeweils aus einem Stück bestehen, das zu einer endlosen Einfassung geformt ist, die an die Form der Öffnung und der Verglasung (4) angepasst ist, umfassend:
. einen Flansch, vorderer Flansch (1) genannt, der eine äußere Auflagefläche (10) auf einer Seite, Vorderseite (6) genannt, der Wand (5) und eine innere Auflagefläche (12) auf der Vorderseite (13) der Peripherie (14) der Verglasung (4) umfasst,
. einen Flansch, hinterer Flansch (2) genannt, der eine äußere Auflagefläche (19) auf einer Seite, Hinterseite (7) genannt, der Wand (5) gegenüber der Vorderseite (6) umfasst,
. einen Flansch, Zwischenflansch (3) genannt, der eine innere Auflagefläche (21) auf der Rückseite (22) der Peripherie (14) der Verglasung (4) umfasst und eine radiale Abmessung hat, die gleich oder kleiner ist als die der Öffnung, wobei dieser Zwischenflansch (3) axial durch die Öffnung passt und darin beweglich ist,
- Mittel (26, 38) zum axialen Befestigen der Flansche (1, 2, 3) an einer Verglasung (4), die sich zwischen den inneren Auflageflächen (12, 21) des vorderen Flansches (1) und des Zwischenflansches (3) befindet, und wobei die Umrandung (9, 18) der Wand (5) um die Öffnung verläuft, die zwischen der äußeren Auflagefläche (19) des hinteren Flansches (2) und der äußeren Auflagefläche (10) des vorderen Flansches (1) positioniert und befestigt ist, wobei die genannten Mittel (26, 38) zum axialen Befestigen Folgendes umfassen:
. erste Mittel (26) zum axialen Befestigen des Zwischenflansches (3) und des vorderen Flansches (1) aneinander mit einer Verglasung (4), die zwischen ihren inneren Auflageflächen (12, 21) positioniert und befestigt ist, mit einem axialen Spiel zwischen diesen Flanschen (3, 1) in der Höhe der Befestigungsmittel,
. zweite Mittel (38) zum axialen Befestigen des hinteren Flansches (2), die sich von den ersten Mitteln (26) zum axialen Befestigen des Zwischenflansches (3) und des vorderen Flansches (1) unterscheiden, wobei diese zweiten Mittel (38) zum axialen Befestigen des hinteren Flansches so gestaltet sind, dass sie die äußere Auflagefläche (19) des hinteren Flansches (2) und die äußere Auflagefläche (10) des vorderen Flansches (1) axial aneinander befestigen, wobei die um die Öffnung verlaufende Umrandung (9, 18) der Wand (5) dazwischen positioniert und befestigt ist.

2. Rahmen nach Anspruch 1, **dadurch gekennzeichnet, dass** die zweiten Mittel (38) zum axialen Befestigen des hinteren Flansches (2) Mittel sind, um den hinteren Flansch (2) und den Zwischenflansch (3) axial aneinander zu befestigen.

3. Rahmen nach Anspruch 1 oder 2, **dadurch gekennzeichnet, dass** die ersten Mittel (26) zum axialen Befestigen des Zwischenflansches (3) und des vorderen Flansches (1) vom Schraube/Mutter-Typ sind.

4. Rahmen nach einem der Ansprüche 1 bis 3, **dadurch gekennzeichnet, dass** die zweiten Mittel (38) zum axialen Befestigen des hinteren Flansches (2) vom Schraube/Mutter-Typ sind und winkelmäßig von den Mitteln (26) zum axialen Befestigen des Zwischenflansches (3) und des vorderen Flansches (1) verschoben sind.

5. Rahmen nach einem der Ansprüche 1 bis 4, **dadurch gekennzeichnet, dass** die Mittel (26, 38) zum axialen Befestigen und zum Montieren des Rahmens nicht mit der Wand (5) interferieren und nicht ins Innere der Wand (5) eindringen, und dadurch, dass er keine in die Wand (5) eindringenden Befestigungsmechanismen aufweist.

6. Rahmen nach einem der Ansprüche 1 bis 5, **dadurch gekennzeichnet, dass** der vordere Flansch (1) und der Zwischenflansch (3) auf der Außenseite ihrer inneren Auflagefläche (12, 21) eine Aussparung (31, 33) umfassen, wobei die beiden Aussparungen (31, 33) so gestaltet sind, dass eine Fassung (35) zur Aufnahme einer zylindrischen Beilage (36) zum radialen peripheren Halten der Verglasung (4) definiert wird.

7. Rahmen nach einem der Ansprüche 1 bis 6 für die Montage einer runden Verglasung (4) in einer kreisförmigen Öffnung, **dadurch gekennzeichnet, dass** jeder Montageflansch (1, 2, 3) die allgemeine Form einer kreisförmigen Kappe hat.

8. Rahmen nach einem der Ansprüche 1 bis 7, **dadurch gekennzeichnet, dass** er hochtemperaturbeständige Stahlkappen (47, 48) umfasst, die aneinander montiert und so gestaltet sind, dass sie auf jeder Seite der Wand (5) und auf jeder Seite der peripheren Umrandung (14) der Verglasung (4) verlaufen, um die Verglasung (4) im Falle eines Versagens oder des Verschwindens der Flansche (1, 2, 3) an ihrem Ort zu halten.

9. Rahmen nach einem der Ansprüche 1 bis 8, **dadurch gekennzeichnet, dass** er Mittel (45, 46) umfasst, die so gestaltet sind, dass sie eine rotationale Sperrung und eine geeignete winkelmäßige Positionierung des Zwischenflansches (3) und des vorderen Flansches (1) relativ zueinander gewährleisten.

10. Rahmen nach einem der Ansprüche 1 bis 9, **dadurch gekennzeichnet, dass** er Mittel umfasst, die so gestaltet sind, dass sie eine rotationale Sperrung und eine geeignete winkelmäßige Positionierung des hinteren Flansches (2) und des Zwischenflansches (3) relativ zueinander gewährleisten.

11. Rahmen nach einem der Ansprüche 1 bis 10, **dadurch gekennzeichnet, dass** die zweiten Mittel (38) zum axialen Befestigen den hinteren Flansch (2) mit einem axialen Spiel in Bezug auf den vorderen Flansch (1) befestigen.

12. Rundfenster, **dadurch gekennzeichnet, dass** es einen Rahmen nach einem der Ansprüche 1 bis 11 umfasst.

13. Rundfenster nach Anspruch 9, **dadurch gekennzeichnet, dass** es einen maximalen Außendurchmesser zwischen 100 mm und 1000 mm aufweist.

14. Verfahren zum Montieren eines Rundfensters in einer Öffnung in einer Wand (5), **dadurch gekennzeichnet, dass**:
- ein Rundfensterrahmen nach einem der Ansprüche 1 bis 11 mit Formen und Abmessungen gewählt wird, die an die der Öffnung angepasst sind,
- eine Verglasung (4) mit Formen und Abmessungen gewählt wird, die an die des Rundfensterrahmens angepasst sind,
- die Verglasung (4) mit den ersten Mitteln (26) zum axialen Befestigen des Zwischenflansches (3) und des vorderen Flansches (1) zwischen dem Zwischenflansch (3) und dem vorderen Flansch (1) axial befestigt wird,
- die Verglasung (4) und der Zwischenflansch (3) von der Vorderseite so weit eingeführt werden, bis die äußere Auflagefläche (10) des vorderen Flansches (1) mit der Umrandung (9) der Wand (5) in Kontakt kommt,
- und dann der hintere Flansch (2) mit den zweiten, Mitteln (38) zum axialen Befestigen des hinteren Flansches (2) platziert und axial befestigt wird, die sich von den Mitteln (26) zum axialen Befestigen des Zwischenflansches (3) und des vorderen Flansches (1) unterscheiden.

## Claims

1. Oculus frame intended for the mounting of glazing (4) in an opening formed through a wall (5), having:
- at least three mounting discs (1, 2, 3), each consisting of a single piece moulded in the shape of a continuous endless surround adapted to the shape of the opening and of the glazing (4), comprising:
. a disc, called the front disc (1), comprising an outer bearing surface (10) on one side, called the front side (6), of the wall (5), and an inner bearing surface (12) on the front side (13) of the periphery (14) of the glazing (4),
. a disc, called the rear disc (2), comprising an outer bearing surface (19) on one side, called the rear side (7), of the wall (5) opposite the front side (6),
. a disc, called the intermediate disc (3), comprising an inner bearing surface (21) on the rear side (22) of the periphery (14) of the glazing (4), and having a radial extent less than or equal to that of the opening, this intermediate disc (3) being able to pass through and move axially in the opening,
- means (26, 38) for axial fastening of the discs (1, 2, 3) with glazing (4) interposed between the inner bearing surfaces (12, 21) of the front disc (1) and of the intermediate disc (3), and with the border (9, 18) of the wall (5) extending around the opening which is interposed and clamped between the outer bearing surface (19) of the rear disc (2) and the outer bearing surface (10) of the front disc (1), the said means (26, 38) for axial fastening comprising:
. first means (26) for axial fastening of the intermediate disc (3) and of the front disc (1) to one another with glazing (4) interposed and clamped between their inner bearing surfaces (12, 21), with an axial play between these discs (3, 1) at the fastening means,
. second means (38) for axial fastening of the rear disc (2), which means are distinct from the first means (26) for axial fastening of the intermediate disc (3) and of the front disc (1), these second means (38) for axial fastening of the rear disc being adapted to fasten axially with respect to one another the outer bearing surface (19) of the rear disc (2) and the outer bearing surface (10) of the front disc (1), the border (9, 18) of the wall (5) extending around the opening being interposed and clamped between these surfaces.

2. Frame according to Claim 1, **characterised in that** the second means (38) for axial fastening of the rear disc (2) are means for axial fastening of the rear disc (2) and of the intermediate disc (3) to one another.

3. Frame according to one of Claims 1 and 2, **characterised in that** the first means (26) for axial fastening of the intermediate disc (3) and of the front disc (1) are of the screw/nut type.

4. Frame according to one of Claims 1 to 3, **characterised in that** the second means (38) for axial fastening of the rear disc (2) are of the screw/nut type and are offset angularly from the means (26) for axial fastening of the intermediate disc (3) and of the front disc (1).

5. Frame according to one of Claims 1 to 4, **characterised in that** the means (26, 38) for axial fastening and assembly of the frame do not interfere with the wall (5) and do not penetrate into the interior of the wall (5) and **in that** the frame is free from fasteners penetrating into the wall (5).

6. Frame according to one of Claims 1 to 5, **characterised in that** the front disc (1) and the intermediate disc (3) comprise, outside their inner bearing surface (12, 21), a recess (31, 33), the two recesses (31, 33) being adapted to define between them a receptacle (35) for receiving a cylindrical shim (36) for radial peripheral holding of the glazing (4).

7. Frame according to one of Claims 1 to 6 for the mounting of round glazing (4) in a circular opening, **characterised in that** each mounting disc (1, 2, 3) is in the general shape of a circular ring.

8. Frame according to one of Claims 1 to 7, **characterised in that** it comprises rings (47, 48) made of steel withstanding very high temperatures which are joined to one another and adapted to extend on each side of the wall (5) and on each side of the peripheral border (14) of the glazing (4), so as to hold the glazing (4) in place in the opening in the event of failure or disappearance of the discs (1, 2, 3).

9. Frame according to one of Claims 1 to 8, **characterised in that** it has means (45, 46) adapted to ensure rotational locking and suitable angular positioning of the intermediate disc (3) and front disc (1) with respect to one another.

10. Frame according to one of Claims 1 to 9, **characterised in that** it has means adapted to ensure rotational locking and suitable angular positioning of the rear disc (2) and intermediate disc (3) with respect to one another.

11. Frame according to one of Claims 1 to 10, **characterised in that** the second means (38) for axial fastening fasten the rear disc (2) with an axial play with respect to the front disc (1).

12. Oculus **characterised in that** it comprises a frame according to one of Claims 1 to 11.

13. Oculus according to Claim 9, **characterised in that** it has a maximum overall diameter of between 100 mm and 1000 mm.

14. Method for mounting an oculus in an opening formed through a wall (5), **characterised in that**:
- an oculus frame according to one of Claims 1 to 11 with shapes and dimensions adapted to those of the opening is chosen,
- glazing (4) with shapes and dimensions adapted to those of the oculus frame is chosen,
- the glazing (4) is axially clamped between the intermediate disc (3) and the front disc (1), by virtue of the first means (26) for axial fastening of the intermediate disc (3) and of the front disc (1),
- the glazing (4) and the intermediate disc (3) are inserted into the opening on the front side until the outer bearing surface (10) of the front disc (1) comes into contact with the border (9) of the wall (5),
- the rear disc (2) is then put in place and fastened axially by virtue of the second means (38) for axial fastening of the rear disc (2), which are distinct from the means (26) for axial fastening of the intermediate disc (3) and of the front disc (1).
